# EUROPÄISCHE PATENTSCHRIFT

(11) **EP 0 616 851 B1**
(45) Veröffentlichungstag und Bekanntmachung des Hinweises auf die Patenterteilung: **09.06.1999**
(21) Anmeldenummer: 94103904.2
(22) Anmeldetag: 14.03.1994
(51) Int. Cl.: B02C 18/00

(54) **Aktenvernichter mit Auffangbeutel für das zerkleinerte Material bzw. Schnittgut**
Document shredder with collection bag for the shredded material
Destructeur de documents avec sac collecteur pour la matière déchiquetée

(30) Priorität: 22.03.1993 DE 4309103
(43) Veröffentlichungstag der Anmeldung: 28.09.1994
(73) Patentinhaber: Schwelling, Hermann, 88682 Salem (DE)
(72) Erfinder: Schwelling, Hermann, 88682 Salem (DE)
(74) Vertreter: Fürst, Siegfried

(56) Entgegenhaltungen:
- DE-A- 2 235 010
- DE-C- 3 922 313

## Beschreibung

Die Erfindung betrifft einen Akten- bzw. Schriftgutvernichter nach dem Oberbegriff des Anspruches 1.

Ein derartiger Aktenvernichter ist aus der DE-PS 39 22 313 bekannt. Der Aktenvernichter dieser Druckschrift weist einen Halterahmen mit seitlich außerhalb des Bereiches des Beutels angeordneten Führungsstegen auf. Die Führungsstege ragen über den inneren Teil des Halterahmens hinaus und sind in den am Gehäuse des Schriftgutvernichters angeordneten Führungen verschiebbar gehalten. Zum Auswechseln des Beutels ist der Halterahmen vollständig aus den Führungen herausziehbar.

Diese bekannte Konstruktion ist nicht nur baulich sehr aufwendig, sie besitzt auch keinerlei Sicherung dafür, daß die frontseitigen Gehäuse fest geschlossen und das Gerät somit staubdicht bleibt, wenn sich der eingehängte Schnittgutbeutel mit zunehmender Befüllung allseits ausdehnt und dabei gegen die Fronttür drückt.

Der Erfindung liegt die Aufgabe zugrunde, bei einem gattungsgemäßen Aktenvernichter einerseits das Wechseln der Beutel zu erleichtern, und zwar durch eine handlich einfache und betriebssichere Ausgestaltung des Halterahmens und der Führungen, sowie zum anderen Maßnahmen vorzusehen, die ein Aufdrücken der frontseitigen Gehäusetür durch den sich im Betrieb ausweitenden Schnittgutaufnahmebeutel verhindern.

Gelöst wird diese Aufgabe in genereller Art durch die im Patentanspruch 1 angegebenen baulichen Mittel und Maßnahmen. Die Unteransprüche beinhalten vorteilhafte Weiterbildungen des neuen Systems.

Ein bevorzugtes Ausführungsbeispiel der Erfindung ist zudem in den Zeichnungen dargestellt und anhand dieser im folgenden näher erläutert.

Es zeigen:
- Fig. 1: die perspektivische Ansicht in ein geöffnetes Aktenvernichtergehäuse,
- Fig. 2: die Draufsicht auf einen Türscharnierbereich bei geschlossener Gehäusetür und
- Fig. 3: dieselbe Draufsicht bei geöffneter Tür.

Der in Fig. 1 perspektivisch in seinem Grundaufbau dargestellte Schriftgutvernichter besteht aus dem das nicht näher dargestellte Schneidwerk enthaltenden Gehäusekopfteil 1 sowie dem Gehäuseunterbau, gebildet durch die Gehäuseseitenwandungen 1b mit ihren frontseitigen Abkantungen 1c, dem Gehäuseboden 1e und der hier in Öffnungsstellung befindlichen frontseitigen Gehäusetür 2, 2a. Ebenfalls zu erkennen ist noch die frontseitige Querverbindung 5a des Halterahmens 5 für den Abfallsack bzw. Schnittgutsammelbeutel 6, der mit seinen Rahmenseitenteilen 5 auf teleskopartig o.ä. über Rollenführungen 8 an den Innenseiten der Gehäuseseitenwandungen 1b gelagerten, winkelförmigen Führungschienen 4 aus dem Gehäuseinnenraum 1' horizontal zum Entleeren vollständig herausziehbar ist.

Das Neue bei einem solchen Schriftgutvernichter ist nun in dem kombinatorischen Zusammenwirken der folgenden Merkmale zu sehen:
a. Der Halterahmen 5, 5a für den Schnittgutbeutel 6 ist zusammen mit letzterem lose auf die ausfahrbaren seitlichen Führungsschienen 4 aufgelegt.
b. Die Führungsschienen 4 besitzen frontseitige Anschlagelemente 7, 7a, einerseits für die Arretierung der vorderen Querverbindung 5a des Halterahmens 5 auf den Führungsschienen 4 gegen horizontales Herausgleiten und andererseits zur Verhinderung einer öffnenden Druckkraft durch den sich füllenden Schnittgutbeutel 6 auf die frontseitige Gehäusetür 2.
c. Der Halterahmen 5 für den Schnittgutbeutel 6 besitzt etwa mittig an seiner frontseitigen Querverbindung 5a einen zum Gehäuseboden 1e hin gerichteten, bügelförmigen Anschlag 5b.

Weiterhin ist noch vorgesehen, daß sich zumindest ein Anschlagelement 7 kopfseitig querverlaufend an der auf der Türscharnierseite 3, 3a liegenden Führungsschiene 4, 4a befindet und sein vorstehendes freies Ende 7a bei geschlossener Gehäusefronttür 2 hinter der Schwenkachse 3a der Türscharniere 3 an der Türinnenseite 2a anliegt. Eine für die Funktion von Punkt c. äußerst vorteilhafte Ausgestaltung ist noch darin zu sehen, daß der bügelförmige Anschlag 5b als bodenseitig u-förmig geschlossener Rahmen ausgebildet ist, leicht einwärts zum Inneren 1' des Gehäuses 1 hin verläuft und im Bereich der frontseitigen Querverbindung 5a des Halterahmens 5 einen mit Abstand unterhalb des letzteren liegenden, zusätzlichen Quersteg 5c aufweist.

Wenn sich also der Schnittgutsammelbeutel bzw. Abfallsammelsack bei zunehmender Befüllung ausdehnt, verhindert zunächst einmal der leicht einwärts weisende Anschlagbügel 5b durch seine Vorspannung, daß die im Bereich der Türmitte vorhandene große Sackausdehnung auf die Gehäusefronttür 2 drückt und diese öffnet. Kleinere Ausbuchtungen des Sackes in den Randzonen der Tür führen ebenfalls zu keiner unerwünschten Öffnung letzterer, weil diesen Kräften mit dem Hebelarm "a" die hinter dem Türgelenk bzw. deren Schwenkachse 3a an der Türinnenseite angreifende Haltekraft des vorspringenden freien Endes 7a des quer verlaufenden, streifenförmigen Anschlagelements 7 von der winkelförmigen Führungsschiene 4, entgegenwirkt. Sinnvoll hierbei ist noch, wenn die winkelförmigen Führungsschienen 4, 4a mitsamt dem Anschlagelement 7, 7a oberhalb des oberen Türscharniers 3, 3a angeordnet sind, also in zwei verschiedenen Ebenen liegen.

Letztlich wird bei der vorstehend beschriebenen Erfindung das beschädigungsfreie Herausnehmen des vollen Abfallsackes noch wesentlich erleichtert durch beidseits der Gehäusefrontseite 1a an den Innenwandungen der Gehäuseseitenteile 1b angeordnete Gleitbleche 1d, ausgehend von den frontseitigen Abkantungen 1c und einwärts an die Gehäuseinnenwandungen heran verlaufend.

### Bezugsziffernverzeichnis

- 1: Gehäusekopfteil
- 1': Gehäuseinnenraum
- 1a: Gehäusefrontseite
- 1b: Gehäuseseitenwandungen
- 1c: Abkantungen
- 1d: Gleitbleche
- 1e: Gehäuseboden
- 2: Gehäusefronttür
- 2a: Innenseite
- 3: Türscharnier (oben)
- 3': Türscharnier (unten)
- 3a: Schwenkachse
- 4: winkelförmige Führungsschiene
- 4a: frontseitiger Bereich
- 5: Halterahmen
- 5a: frontseitige Querverbindung
- 5b: bügelförmiger Anschlag
- 5c: Quersteg
- 6: Schnittgutbeutel, Abfallsammelsack
- 7: streifenförmiges Anschlagelement
- 7a: vorstehendes freies Ende
- 8: Rollenführung
- 9: Laufrollen
- a: Hebelarm

## Patentansprüche

1. Akten- bzw. Schriftgutvernichter mit einem allseits geschlossenen, durch eine frontseitige Tür zu öffnenden Gehäuseunterbau und einem in letzterem unterhalb des Schneidwerks angeordneten Halterahmen für einen das zerkleinerte Material aufnehmenden Beute, der von an den seitlichen Gehäuseinnenwandungen des Schriftgutvernichters angeordneten, winkelförmigen Führungsschienen horizontal ein- und ausfahrbar gehalten und zum Auswechseln des Beutels vollständig aus dem Gehäuseunterbau herausziehbar ist,
**gekennzeichnet** durch die folgenden Merkmale:
a. der Halterahmen (5, 5a) für den Schnittgutbeutel (6) ist zusammen mit letzterem lose auf die ausfahrbaren seitlichen Führungsschienen aufgelegt;
b. die Führungsschienen (4) besitzen frontseitige, der Arretierung des Halterahmens (5, 5a) dienende Anschlagelemente (7, 7a), die bei geschlossener Gehäusefronttür (2) zwischen dem Halterahmen (5, 5a) und der Türinnenseite (2a) liegen;
c. der Halterahmen (5) für den Schnittgutbeutel (6) besitzt etwa mittig an seiner frontseitigen Querverbindung (5a) einen zum Gehäuseboden (1e) gerichteten, bügelförmigen Anschlag (5b).

2. Aktenvernichter nach Anspruch 1,
**dadurch gekennzeichnet**,
daß sich zumindest ein Anschlagelement (7) kopfseitig querverlaufend an der auf der Türschanierseite (3, 3a) liegenden Führungsschiene (4, 4a) befindet und sein vorstehendes freies Ende (7a) bei geschlossener Gehäusefronttür (2) hinter der Schwenkachse (3a) der Türschaniere (3) an der Türinnenseite (2a) anliegt.

3. Aktenvernichter nach Anspruch 1 oder 2,
**dadurch gekennzeichnet**,
daß der bügelförmige Anschlag (5b) als bodenseitig u-förmig geschlossener Rahmen ausgebildet ist, leicht einwärts zum Inneren (1') des Gehäuses (1) hin verläuft und im Bereich der frontseitigen Querverbindung (5a) des Halterahmens (5) einen mit Abstand unterhalb des letzteren liegenden, zusätzlichen Quersteg (5c) aufweist.

## Claims

1. File or document shredder with a housing substructure, which is closed all round and openable by a door at the front, and a support frame, which is arranged in the housing substructure below the cutting mechanism, for a bag which receives the comminuted material and is supported to be horizontally movable in and out by angled guide rails arranged at the lateral housing inner walls of the document shredder and which is withdrawable completely out of the housing substructure for exchange of the bag, characterised by the following features:
a. the support frame (5, 5a) for the bag (6) for cut stock is placed together with the bag loosely on the lateral guide rails able to be moved out;
b. the guide rails (4) have abutment elements (7, 7a) at the front which serve for locking the support frame (5, 5a) and which when the housing front door (2) is closed lie between the support frame (5, 5a) and the door inner side (2a);
c. the support frame (5) for the bag (6) for cut stock has approximately centrally at its front cross-connection (5a) a yoke-shaped abutment (5b) directed towards the housing base (1e).

2. File shredder according to claim 1, characterised thereby that at least one abutment element (7) at the head end is disposed to extend transversely at the guide rails (4, 4a) lying on the door hinge side (3, 3a) and its projecting free end (7a) lies behind the pivot axis (3a) of the door hinge (3) at the door inner side (2a) when the housing front door (2) is closed.

3. File shredder according to claim 1 or 2, characterised thereby that the yoke-shaped abutment (5b) is constructed as a U-shaped closed frame at the base, extends slightly inwards relative to the interior (1') of the housing (1) and has in the region of the front cross-connection (5a) of the support frame (5) an additional cross web (5c) lying at a spacing below the latter.

## Revendications

1. Destructeur de documents avec une substructure de boîtier fermée de tous les côtés, à ouvrir par une porte frontale, et un cadre de support disposé dans la substructure du boîtier en dessous du dispositif de coupe pour un sac collectant la matière déchiquetée, sac qui est maintenu de manière à pouvoir être rentré et sorti horizontalement au moyen de rails de guidage angulaires placés sur les parois intérieures et latérales du boîtier du destructeur de documents et peut être entièrement retiré de la substructure du boîtier pour son remplacement, **caractérisé en ce que**
a) le cadre de support (5, 5a) du sac collecteur (6) de la matière déchiquetée est posé avec ce dernier de manière mobile sur les rails de guidage latéraux pouvant être sortis,
b) les rails de guidage (4) possèdent des éléments de butée (7, 7a) frontaux servant au blocage du cadre de support (5, 5a), ces éléments étant situés entre le cadre de support (5, 5a) et le côté intérieur (2a) de la porte lorsque la porte frontale du boîtier est fermée,
c) le cadre de support (5) du sac collecteur (6) de la matière déchiquetée possède, à peu près au milieu de son raccord transversal (5a) frontal, une butée (5b) en forme d'étrier et dirigée vers le fond du boîtier (1e).

2. Destructeur de documents selon la revendication 1, **caractérisé en ce qu**'au moins un élément de butée (7) se trouve en bout de tête de manière transversale sur le rail de guidage (4, 4a) situé du côté des charnières (3, 3a) de la porte et que son extrémité libre en saillie (7a) s'appuie contre le côté intérieur (2a) de la porte, derrière l'axe de pivotement (3a) des charnières de porte (3) lorsque la porte frontale (2) du boîtier est fermée.

3. Destructeur de documents selon la revendication 1 ou 2, **caractérisé en ce que** la butée (5b) en forme d'étrier est formée comme cadre en forme de U fermé du côté du fond, qu'elle s'étend légèrement vers l'intérieur (1') du boîtier (1) et que, dans la partie du raccord (5a) transversal et frontal du cadre de support (5), elle présente une traverse supplémentaire (5c) située à distance en dessous de ce dernier.
